# EUROPÄISCHE PATENTSCHRIFT

(11) **EP 1 899 551 B1**
(45) Veröffentlichungstag und Bekanntmachung des Hinweises auf die Patenterteilung: **10.01.2018**
(21) Anmeldenummer: 06754622.6
(22) Anmeldetag: 29.06.2006
(51) Int. Cl.: E04G 11/48

(54) **DECKENSCHALUNGSSYSTEM**
CEILING FORMWORK SYSTEM
SYSTEME DE COFFRAGE DE PLAFOND

(30) Priorität: 04.07.2005 DE 102005031150
(43) Veröffentlichungstag der Anmeldung: 19.03.2008
(73) Patentinhaber: PERI GMBH, 89264 Weissenhorn (DE)
(72) Erfinder: SCHWÖRER, Arthur, 89250 Senden (DE)
(74) Vertreter: Kohler Schmid Möbus Patentanwälte
(86) Internationale Anmeldenummer: PCT/EP2006/006308
(87) Internationale Veröffentlichungsnummer: WO 2007/003337

(56) Entgegenhaltungen:
- EP-A- 1 375 781
- AU-B2- 450 043
- FR-A- 1 321 536
- GB-A- 1 483 667
- US-A- 3 614 048

## Beschreibung

Die Erfindung betrifft ein Deckenschalungssystem mit mehreren Rostelementen, welche jeweils aus einer Mehrzahl von parallel zueinander verlaufenden Längsträgern und zumindest einem auf Vertikalstützen montier-oder auflegbaren, quer zu den Längsträgern verlaufenden Querträger bestehen. Solch ein Deckenschalungssystem ist beispielsweise aus der FR 1 321 5236 A bekannt geworden. Bei derartigen Deckenschalungssystemen wird in einem ersten Montageschritt aus Rostelementen, welche insbesondere aus fest miteinander verbundenen Längs- und Querträgern bestehen, eine auf Vertikalstützen abgestützte Roststruktur aufgebaut, deren äußerer Umriss zumindest im Wesentlichen der zu erstellenden Deckenschalung entspricht. In einem zweiten Montageschritt wird auf diese Roststruktur dann von oben entweder eine aus einzelnen Schaltafeln bestehende flächige Schalhaut oder aber auch eine Anordnung von Hohlsteinen oder Kassetten aufgebracht, wie sie häufig bei Deckenkonstruktionen in Südeuropa verarbeitet werden.
Nachteilig an den bekannten Deckenschalungssystemen ist die Tatsache, dass insbesondere bei der Verwendung von Hohlsteinen oder Kassetten ein Ausschalen der erzeugten Decke erst nach einem weitgehend vollständigen Härten des Betons erfolgen kann, so dass die verwendeten Rostelemente einschließlich der zugeordneten Vertikalstützen während des gesamten Härtungsprozesses, der ohne weiteres bis zu vierzehn Tage beanspruchen kann, am Einsatzort belassen werden müssen. Dementsprechend ist es während des Härtungsprozesses nicht möglich, die verwendeten Rostelemente bzw. Vertikalstützen anderweitig, z.B. zur Erstellung eines weiteren Stockwerks eines Gebäudes, zu verwenden, was den zu betreibenden Materialaufwand in unerwünschter Weise erhöht.

Zur Vermeidung dieses Nachteils ist es bekannt, Deckenschalungssysteme einzusetzen, welche aus einer Vielzahl von einzelnen, nicht miteinander verbunden Quer- und Längsträgern, also ohne die Verwendung von kompletten Rostelementen, aufgebaut sind, wobei hier zusätzliche Schnellausschalprofile eingesetzt werden, welche bodenseitig abstützbar sind und nach dem Entfernen der genannten Längs- und Querträger noch am Einsatzort belassen werden können, um so eine Schalhaut, Hohlsteine oder Kassetten nach einer ersten Härtungsperiode weiterhin abzustützen. Bei derartigen Systemen ist von Nachteil, dass deren Aufbau und insbesondere das Einbringen der Schnellausschalprofile mit einer gewissen Gefahr verbunden ist, da sich der Monteur bei den genannten Tätigkeiten in derjenigen Ebene bewegen muss, die er gerade erstellt, was bedingt, dass diese Ebene noch unvollständig ist, so dass hier eine Absturzgefahr besteht.

Eine Aufgabe der Erfindung besteht darin, ein Deckenschalungssystem bereitzustellen, welches zum einen das Erstellen von Deckenschalungen mit geringem Materialaufwand ermöglicht und zum anderen während der Montage eine erhöhte Sicherheit des Monteurs gewährleistet.

Diese Aufgabe wird erfindungsgemäß dadurch gelöst, dass zumindest zwei benachbarte Rostelemente derart voneinander beabstandet montierbar sind, dass zwischen derart montierte Rostelemente von oben ein Schnellausschalprofil einbringbar ist.

Erfindungsgemäß wird also vorgesehen, auch bei der Verwendung von Rostelementen den Einsatz von Schnellausschalprofilen zu ermöglichen.

Auf diese Weise kann eine zu erstellende Schalebene aus Rostelementen von der darunter liegenden Ebene aus komplett erstellt werden, so dass dann beim anschließenden Einbringen der Schnellausschalprofile von oben diese bereits komplett erstellte Ebene von einem Monteur gefahrlos betreten werden kann, da die erstellte Roststruktur bereits eine ausreichende Absturzsicherung darstellt. Folglich betritt der Monteur erfindungsgemäß die zu erstellende Schalungsebene das erste Mal dann, wenn alle Rostelemente der zu erstellenden Ebene bereits montiert wurden, was bedeutet, dass er beim Erstellen der Roststruktur keinerlei Gefahren ausgesetzt ist. Beim anschließenden Einbringen der Schnellausschalprofile kann die erstellte Ebene - wie erwähnt - aufgrund der bereits kompletten, in der Regel lückenlosen Roststruktur gefahrlos betreten werden. Insofern wird erfindungsgemäß erreicht, dass es auch bei einer vergleichsweise hohen Sicherheit für den Monteur bei der Montage möglich wird, im Rahmen der Demontage die verwendeten Rostelemente einschließlich der damit gekoppelten Vertikalstützen zu einem relativ frühen Zeitpunkt des Härtungsprozesses zu demontieren, da die dann bodenseitig abgestützten Schnellausschalprofile noch für eine ausreichende Abstützung der Schalhaut, der Hohlsteine oder der Kassetten sorgen.

Durch den erfindungsgemäßen Einsatz von Schnellausschalprofilen wird der gesamte Prozess des Erstellens und Abbauens einer Schalung also sowohl schneller und kostengünstiger als auch sicherer. Hinsichtlich des Kostenaspekts ist insbesondere zu erwähnen, dass die erfindungsgemäß eingesetzten Rostelemente einschließlich der zugehörigen Vertikalstützen in der Praxis bereits ein oder zwei Tage nach dem Erstellen einer Decke demontiert werden können, so dass sich gegenüber der sonst üblichen Standzeit von bis zu vierzehn Tagen erhebliche Einsparungen hinsichtlich des insgesamt zu betreibenden Materialaufwands ergeben.

Bevorzugt ist es, wenn das Schnellausschalprofil eine den Längsträgern der Rostelemente entsprechende Länge besitzt, da ein solches Schnellausschalprofil dann problemlos innerhalb der Rastermaße des Deckenschalungssystems eingesetzt werden kann.

Ferner ist es von Vorteil, wenn die Querträger der Rostelemente mit ihren Enden über die mit ihnen verbundenen Längsträger hervorstehen. Konkret steht also ein solcher Querträger senkrecht zu dem äußersten Längsträger eines Rostelements über diesen hervor, was bedingt, dass das erfindungsgemäße Schnellausschalprofil auf diesem hervorstehenden Abschnitten der Querträger abgestützt werden kann. Eine solche Abstützung auf Querträgern bedingt in vorteilhafter Weise, dass die Schnellausschalprofile ganz einfach von oben in eine Rostelementstruktur eingebracht werden können, ohne dass sie von Beginn an mittels Vertikalstützen am Boden abgestützt werden müssen. Unmittelbar nach dem Einbringen der Schnellausschalprofile müssen diese nämlich keine relevanten Kräfte aufnehmen, so dass eine Abstützung auf den Querträgern der bereits montierten Rostelemente vollkommen ausreichend ist. Erst bevor die Rostelemente dann nach dem Erstellen einer Decke und nach Abschluss einer ersten Härtungsperiode demontiert werden, müssen die Schnellausschalprofile bodenseitig mittels Vertikalstützen abgestützt werden, da nach der Demontage der Rostelemente natürlich keine Abstützung durch deren Querträger mehr gegeben sein kann.

Besonders bevorzugt ist es, wenn das Schnellausschalprofil an seinen beiden Endbereichen jeweils auf den Enden von Querträgern benachbarter Rostelemente abstützbar ist. Dies bedingt dann, dass ein Schnellausschalprofil letztlich auf insgesamt vier einander zugewandten Endabschnitten der insgesamt vier Querträger zweier benachbarter Rostelemente aufliegt.

Das Schnellausschalprofil kann an seinen beiden Enden jeweils einen Kopplungsabschnitt aufweisen, welcher Querträger von Rostelementen derart übergreift oder zwischen Querträger von Rostelementen derart eingreift, dass die Relativposition zwischen Schnellausschalprofil und Querträgern in Längsrichtung des Schnellausschalprofils und/oder senkrecht hierzu fixiert ist. Auf diese Weise wird ohne die Verwendung jeglicher separater Teile alleine durch das Auflegen eines Schnellausschalprofils auf die entsprechenden Querträgerabschnitte sichergestellt, dass sich die gewünschte Relativposition zwischen Schnellausschalprofil und Rostelementen nicht ungewollt ändert. Besonders bevorzugt ist es dabei, wenn der Kopplungsabschnitt zwischen Querträger benachbarter Rostelemente eingreift. Ein derartiges Eingreifen stellt insbesondere sicher, dass die Relativposition zwischen Schnellausschalprofil und Querträgern senkrecht zur Längsrichtung des Schnellausschalprofils fixiert ist.

Besonders vorteilhaft ist es, wenn die Querträger derart ausgebildet werden, dass sie durch eine lineare Abwärtsbewegung oder ein Abschwenken von dem Kopplungsabschnitt lösbar sind. In diesem Fall können dann nach einer ersten Härtungsperiode von beispielsweise ein bis zwei Tagen die in der Schalung vorhandenen Schnellausschalprofile bodenseitig mittels Vertikalstützen abgestützt werden, woraufhin die mit den Rostelementen gekoppelten Vertikalstützen demontiert und die so frei gewordenen Rostelemente einfach linear abgesenkt oder abgeschwenkt werden können. Es ergibt sich so also eine äußerst einfache Demontage der Rostelemente am Ende der ersten Härtungsperiode, welche gleichzeitig den Beginn der zweiten Härtungsperiode darstellt, in der dann die zu diesem Zeitpunkt bodenseitig abgestützten erfindungsgemäßen Schnellausschalprofile eine tragende Funktion übernehmen.

Die Oberseite eines montierten Schnellausschalprofils ist bevorzugt oberhalb derjenigen Ebene angeordnet, in der sich die Oberseiten der Längsträger erstrecken. Dies bedeutet, dass die Oberseiten der Schnellausschalprofile letztlich zwischen einzelnen Schaltafeln bzw. zwischen einzelnen Hohlsteinen oder Kassetten zu liegen kommen und eine direkte Anlagefläche für den eingebrachten Beton bilden. Dabei ist es wünschenswert, dass der Abstand zwischen der Oberseite eines montierten Schnellausschalprofils und den Oberseiten der Längsträger der Dicke von auf den Längsträgern montierbaren Schaltafeln entspricht, so dass ein bündiger, stufenloser Übergang zwischen den Oberseiten der Schnellausschalprofile und den Schaltafeln gegeben ist.

Um vor Beginn der zweiten Härtungsperiode eine Abstützung der Schnellausschalprofile zu ermöglichen, sind deren Unterseiten mit zumindest ein oder zwei Verbindungselementen für eine Verbindung mit einem oberen Ende von Vertikalstützen versehen. Diese Verbindungselemente sind bevorzugt beabstandet von den Kopplungsabschnitten vorgesehen, welche zur Kopplung der Schnellausschalprofile mit den Querträgern der Rostelemente dienen.

Besonders vorteilhaft ist, wenn in Längsrichtung miteinander ausgerichtete Querträger zweier benachbarter Rostelemente an einem Kopf einer Vertikalstütze in unterschiedlichen Abständen zueinander montierbar sind. Dabei kann ein erster Abstand der Querträger so gewählt werden, dass der Abstand der benachbarten äußeren Längsträger der benachbarten Rostelemente dem normalen Rasterabstand zweier Längsträger eines Rostelements entspricht. Ein zweiter, ebenfalls realisierbarer Abstand setzt sich zusammen aus der Summe des genannten Maßes und der Breite der Oberseite eines Schnellausschalprofils. Bei der vorteilhaften Verwendung des zweiten Abstands ist sichergestellt, dass zwischen zwei sich parallel zueinander benachbart erstreckenden Schnellausschalprofilen eine Schaltafel in derjenigen Größe bündig eingepasst werden kann, in der sie auch für einen Deckenschalungsbereich unter Verwendung der Rostelemente ohne Verwendung von Schnellausschalprofilen zum Einsatz gelangen kann. Bei Verwendung des ersten Abstandes hingegen müssen für Schalungsflächen, die sich zwischen parallel zueinander beabstandeten, benachbarten Schnellausschalprofilen befinden, Schaltafeln einer anderen Größe eingesetzt werden, so dass hier dann Schaltafeln in zumindest zwei unterschiedlichen Größen bereitgestellt werden müssen.

Weitere bevorzugte Ausführungsformen der Erfindung sind in den Unteransprüchen beschrieben.

Die Erfindung wird nachfolgend anhand von Ausführungsbeispielen unter Bezugnahme auf die Zeichnungen erläutert; in diesen zeigen:
- Fig. 1: eine dreidimensionale Darstellung einer erfindungsgemäßen, aus mehreren Rostelementen bestehenden Roststruktur von schräg unten,
- Fig. 2: eine dreidimensionale Darstellung eines erfindungsgemäß verwendbaren Schnellausschalprofils von schräg unten,
- Fig. 3: eine dreidimensionale Detailansicht der Endbereiche zweier benachbarter Rostelemente mit einem dazwischen vorgesehenen Schnellausschalprofil von schräg unten,
- Fig. 4: eine Darstellung gemäß Fig. 3 von schräg oben, und
- Fig. 5: eine Seitenansicht einer Vertikalstütze mit gemäß den Fig. 3 und 4 darauf aufgestütztem Querträger, an welchem wiederum ein Schnellausschalprofil abgestützt ist.

Fig. 1 zeigt eine Roststruktur, welche aus mehreren Rostelementen 2,2', 2" und 2'" besteht. Jedes der Rostelemente 2, 2', 2", 2'" besteht aus insgesamt fünf Längsträgern 4, welche mittels Querträgern 6 fest miteinander verbunden sind. Die Längsträger 4 eines jeden Rostelements 2, 2', 2", 2'" erstrecken sich dabei senkrecht zu den Querträgern 6 und sind im Wesentlichen äquidistant zueinander beabstandet. Die Oberseiten der Querträger 6 sind jeweils an den beiden einander abgewandten Enden der Längsträger 4 mit deren Unterseite gekoppelt, wobei sich die Querträger 6 über die jeweils äußersten Längsträger 4 jedes Rostelements 2, 2', 2", 2'" etwas hinaus erstrecken, um so eine Auflagefläche für Schnellausschalprofile 8, 8', 8" zu bilden.

Die Querträger 6 sind an ihrer Unterseite bodenseitig mittels Vertikalstützen 10 abgestützt.

Zwischen den benachbarten Rostelementen 2', 2" ist ein Schnellausschalprofil 8' eingebracht, welches sich parallel zu den jeweils äußersten, einander zugewandten Längsträgern 4 der Rostelemente 2', 2" erstreckt. Dieses Schnellausschalprofil 8' ist mit zwei an seinen stirnseitigen Endbereichen vorgesehenen Kopplungsabschnitten 14 (Fig. 2) auf insgesamt allen vier Querträgern 6 der Rostelemente 2', 2" abgestützt.

Ein weiteres Schnellausschalprofil 8" ist beispielsweise zwischen dem Rostelement 2" und dem Rostelement 2'" angeordnet, was zeigt, dass ein Schnellausschalprofil 8" auch zwischen derartige Rostelemente 2", 2'" eingebracht werden kann, deren Längsträger 4 sich senkrecht zueinander erstrecken.

Gemäß Fig. 1 kommen auch noch weitere Schnellausschalprofile 8 zum Einsatz, auf die an dieser Stelle jedoch nicht näher eingegangen wird.

Das Schnellausschalprofil 8" ist gemäß Fig. 1 mittels separater Vertikalstützen 12 bodenseitig abgestützt. Eine derartige Abstützung von Schnellausschalprofilen 8 muss vorgenommen werden, bevor nach einer ersten Härtungsperiode Vertikalstützen 10 und Rostelemente 2, 2', 2", 2'" demontiert werden. Während der ersten Härtungsperiode, in der die Rostelemente 2, 2', 2", 2'" noch montiert sind, sind diejenigen Vertikalstützen 12, welche zur Abstützung von Schnellausschalprofilen 8, 8', 8" geeignet sind, noch nicht erforderlich.

Die Vertikalstützen 10, die Vertikalstützen 12, die Rostelemente 2, 2', 2", 2'" sowie die Schnellausschalprofile 8, 8', 8" sind jeweils untereinander identisch ausgebildet.

Fig. 2 zeigt in dreidimensionaler Ansicht ein Schnellausschalprofil 8, das an seinen beiden stirnseitigen Endbereichen jeweils einen Kopplungsabschnitt 14 aufweist, welcher sich ausgehend von den Stirnseiten des Schnellausschalprofils 8 im Wesentlichen senkrecht nach unten erstreckt.

Die beiden Kopplungsabschnitte 14 weisen jeweils eine äußere Anschlagfläche 16 auf, wobei die Innenseiten der Anschlagflächen 16 derart voneinander beabstandet sind, dass die zwei Querträger 6 eines Rostelements 2 zwischen ihnen derart Platz finden, dass ein Verschieben des Schnellausschalprofils 8 in seiner Längsrichtung relativ zu den Querträgern 6 nicht möglich ist.

Ferner besitzen die Kopplungsabschnitte 14 jeweils zwei Eingriffslaschen 18, welche zwischen benachbarten Querträgern 6 zweier benachbarter Rostelemente 2 eingreifen können, um so ein Verschieben des Schnellausschalprofils 8 senkrecht zu seiner Längsrichtung und parallel zur zu erstellenden Schalungsebene verhindern.

Durch die beschriebene Ausbildung der beiden Kopplungsabschnitte 14 wird es folglich möglich, ein Schnellausschalprofil 8 von oben zwischen zwei benachbarte Rostelemente 2 einzuführen und auf den Querträgern 6 dieser Rostelemente 2 derart abzustützen, dass eine unerwünschte Relativbewegung zwischen den Rostelementen 2 und dem Schnellausschalprofil 8 vermieden wird. Dadurch, dass die genannte Kopplung durch eine ausschließlich lineare Bewegung des Schnellausschalprofils 8 senkrecht nach unten bewerkstelligt werden kann, ist es in analoger Weise möglich, Rostelemente 2 durch eine lineare Bewegung derselben nach unten von einem Schnellausschalprofil 8 zu lösen, nachdem die Vertikalstützen 10 der Rostelemente 2 entfernt wurden. Ebenso ist natürlich auch ein Abschwenken der Rostelemente 2 um eine parallel zu deren Querträgern 6 verlaufende Achse möglich.

An seiner Unterseite besitzt das Schnellausschalprofil 8 zwei Verbindungselemente 20, über die das Schnellausschalprofil 8 mittels Vertikalstützen 12 bodenseitig abgestützt werden kann. Die Verbindungselemente 20 sind dabei derart ausgestaltet, dass eine Vertikalstütze 12 lösbar mit dem Schnellausschalprofil 8 verbunden werden kann.

Die Fig. 3 bis 5 zeigen, in welcher Weise ein Schnellausschalprofil 8' auf zwei stirnseitig benachbarte Querträger 6 zweier benachbarter Rostelemente 2', 2" gemäß Fig. 1 aufgelegt sein kann.

Die Unterseite des Kopplungsabschnitts 14 liegt auf den Oberseiten der beiden parallel zueinander verlaufenden Querträger 6 auf, wobei die Anschlagfläche 16 an den Endabschnitten der Seitenwände der Querträger 6 anliegt, so dass ein Verschieben des Schnellausschalprofils 8' in Richtung des Pfeils A unmöglich ist (siehe Fig. 4 und 5).

Die Eingriffslaschen 18 (Fig. 5) greifen in den Zwischenraum zwischen den beiden Querträgern 6 ein, so dass das Schnellausschalprofil 8' nicht in Richtung des Doppelpfeils B (Fig. 4) verschoben werden kann.

Insbesondere aus Fig. 3 ist ersichtlich, dass die Oberseite des Schnellausschalprofils 8' in einer höher gelegenen Ebene angeordnet ist, als die Oberseiten der Längsträger 4, was mit den bereits beschriebenen Vorteilen verbunden ist.

Das Schnellausschalprofil 8' ist über eine nur abschnittsweise dargestellte Vertikalstütze 12 (Fig. 3) bodenseitig abgestützt.

In welcher Weise die Querträger 6 an der Vertikalstütze 10 abgestützt sind (siehe Fig. 5) ist nicht Gegenstand dieser Anmeldung und wird deshalb an dieser Stelle nicht näher erläutert.

### Bezugszeichenliste

- 2: Rostelemente
- 2': Rostelement
- 2": Rostelement
- 2'": Rostelement
- 4: Längsträger
- 6: Querträger
- 8: Schnellausschalprofile
- 8': Schnellausschalprofil
- 8": Schnellausschalprofil
- 10: Vertikalstützen
- 12: Vertikalstützen
- 14: Kopplungsabschnitte
- 16: Anschlagfläche
- 18: Eingriffslaschen
- 20: Verbindungselemente

## Patentansprüche

1. Deckenschalungssystem mit mehreren Rostelementen (2, 2', 2", 2"'), welche jeweils aus einer Mehrzahl von parallel zueinander verlaufenden Längsträgern (4) und zumindest einem auf Vertikalstützen (10) montier- oder auflegbaren, quer zu den Längsträgern (4) verlaufenden Querträger (6) bestehen,
wobei aus den Rostelementen eine auf den Vertikalstützen abgestützte Roststruktur aufgebaut werden kann, **dadurch gekennzeichnet, dass** das Deckenschalungssystem so konfiguriert ist, dass zumindest zwei benachbarte Rostelemente (2, 2', 2", 2"') derart voneinander beabstandet montierbar sind, dass zwischen derart montierte Rostelemente (2, 2', 2", 2'") von oben ein Schnellausschalprofil (8, 8', 8") des Deckenschalungssystems bei auf Vertikalstützen (10) abgestützter Roststruktur einbringbar ist, wobei das Schnellausschalprofil (8, 8', 8") bodenseitig abstützbar ist und nach dem Entfernen der Längsträger (4) und Querträger (6) noch am Einsatzort belassen werden kann, um so eine Schalhaut, Hohlsteine oder Kassetten weiterhin abzustützen.

2. Deckenschalungssystem nach Anspruch 1,
**dadurch gekennzeichnet,**
**dass** das Schnellausschalprofil (8, 8', 8") eine den Längsträgern (4) der Rostelemente (2, 2', 2", 2"') entsprechende Länge besitzt und insbesondere in etwa bis zu 5cm, bevorzugt ungefähr 2cm länger ist als die Längsträger (4) der Rostelemente (2, 2', 2", 2'").

3. Deckenschalungssystem nach einem der vorhergehenden Ansprüche,
**dadurch gekennzeichnet,**
**dass** die Querträger (6) mit ihren Enden über die mit ihnen verbundenen Längsträger (4) hervorstehen.

4. Deckenschalungssystem nach einem der vorhergehenden Ansprüche,
**dadurch gekennzeichnet,**
**dass** das Schnellausschalprofil (8, 8', 8") auf Querträgern (6) der Rostelement (2, 2', 2", 2"') abstützbar ist.

5. Deckenschalungssystem nach Anspruch 4,
**dadurch gekennzeichnet,**
**dass** das Schnellausschalprofil (8, 8', 8") an seinen beiden Endbereichen jeweils auf den Enden von Querträgern (6) benachbarter Rostelemente (2, 2', 2", 2"') abstützbar ist.

6. Deckenschalungssystem nach einem der Ansprüche 4 oder 5,
**dadurch gekennzeichnet,**
**dass** das Schnellausschalprofil (8, 8', 8") an seinen beiden Enden jeweils einen Kopplungsabschnitt (14) aufweist, welcher Querträger (6) von Rostelementen (2, 2', 2", 2"') derart übergreift oder zwischen Querträger (6) von Rostelementen derart eingreift, dass die Relativposition zwischen Schnellausschalprofil (8, 8', 8") und Querträgern (6) in Längsrichtung des Schnellausschalprofils (8, 8', 8") und/oder senkrecht hierzu fixiert ist.

7. Deckenschalungssystem nach Anspruch 6,
**dadurch gekennzeichnet,**
**dass** der Kopplungsabschnitt (14) zwischen Querträger (6) benachbarter Rostelemente eingreift.

8. Deckenschalungssystem nach einem der Ansprüche 6 oder 7,
**dadurch gekennzeichnet,**
**dass** Querträger (6) durch eine lineare Abwärtsbewegung oder ein Abschwenken von den Kopplungsabschnitten (14) lösbar sind.

9. Deckenschalungssystem nach einem der vorhergehenden Ansprüche,
**dadurch gekennzeichnet,**
**dass** die Oberseite eines montierten Schnellausschalprofils (8, 8', 8") oberhalb derjenigen Ebene angeordnet ist, in der sich die Oberseiten der Längsträger (4) erstrecken.

10. Deckenschalungssystem nach Anspruch 9,
**dadurch gekennzeichnet,**
**dass** der Abstand zwischen der Oberseite eines montierten Schnellausschalprofils (8, 8', 8") und den Oberseiten der Längsträger (4) der Dicke von auf den Längsträgern (4) montierbaren Schaltafeln entspricht.

11. Deckenschalungssystem nach einem der vorhergehenden Ansprüche,
**dadurch gekennzeichnet,**
**dass** die Unterseiten des Schnellausschalprofils (8, 8', 8") insbesondere beabstandet von den Kopplungsabschnitten (14) gemäß den Ansprüchen 6 bis 8 zumindest ein, bevorzugt zwei Verbindungselement(e) (20) für eine Verbindung mit den oberen Enden von Vertikalstützen (12) aufweisen.

12. Deckenschalungssystem nach einem der vorhergehenden Ansprüche,
**dadurch gekennzeichnet,**
**dass** in Längsrichtung miteinander ausgerichtete Querträger (6) zweier benachbarter Rostelemente (2', 2") an einem Kopf einer Vertikalstütze (10) in unterschiedlichen Abständen zueinander montierbar sind.

13. Deckenschalungssystem nach Anspruch 12,
**dadurch gekennzeichnet,**
**dass** bei einem ersten Abstand der Abstand der benachbarten äußersten Längsträger (4) der beiden Rostelemente (2', 2") dem Abstand zweier Längsträger eines Rostelements (2', 2") entspricht.

14. Deckenschalungssystem nach einem der Ansprüche 12 oder 13,
**dadurch gekennzeichnet,**
**dass** bei einem zweiten Abstand der Abstand der benachbarten äußersten Längsträger (4) der beiden Rostelemente (2', 2") dem Abstand zweier Längsträger (4) eines Rostelements (2', 2") zuzüglich der Breite der Oberseite eines Schnellausschalprofils (8, 8', 8") entspricht.

## Claims

1. Ceiling formwork system having a plurality of grate elements (2, 2', 2'', 2''') which each comprise a plurality of longitudinal carriers (4) which extend parallel with each other and at least one transverse carrier (6) which can be mounted or placed on vertical supports (10) and which extends transversely relative to the longitudinal carriers (4), wherein a grate structure which is supported on the vertical supports can be constructed from the grate elements,
**characterised in that** the ceiling formwork system is configured in such a manner that at least two adjacent grate elements (2, 2', 2'', 2''') can be mounted with spacing from each other in such a manner that between grate elements (2, 2', 2'', 2''') which are mounted in this manner a rapid lining profile (8, 8', 8'') of the ceiling formwork system can be introduced from above with the grate structure being supported on vertical supports (10), wherein the rapid lining profile (8, 8', 8'') can be supported at the floor side and after the removal of the longitudinal carriers (4) and transverse carriers (6) can still be left at the place of use in order thus to further support a formwork shell, hollow bricks or coffers.

2. Ceiling formwork system according to claim 1,
**characterised in that**
the rapid lining profile (8, 8', 8'') has a length which corresponds to the longitudinal carriers (4) of the grate elements (2, 2', 2'', 2''') and in particular is approximately up to 5 cm, preferably approximately 2 cm longer than the longitudinal carriers (4) of the grate elements (2, 2', 2'', 2''').

3. Ceiling formwork system according to any one of the preceding claims,
**characterised in that**
the transverse carriers (6) protrude with the ends thereof beyond the longitudinal carriers (4) which are connected thereto.

4. Ceiling formwork system according to any one of the preceding claims,
**characterised in that**
the rapid lining profile (8, 8', 8'') can be supported on transverse carriers (6) of the grate elements (2, 2', 2'', 2'").

5. Ceiling formwork system according to claim 4,
**characterised in that**
the rapid lining profile (8, 8', 8'') can be supported at both end regions thereof on the ends of transverse carriers (6) of adjacent grate elements (2, 2', 2'', 2''').

6. Ceiling formwork system according to either claim 4 or 5,
**characterised in that**
the rapid lining profile (8, 8', 8'') has at both ends thereof a coupling portion (14), which engages over transverse carriers (6) of grate elements (2, 2', 2'', 2''') in such a manner or engages between transverse carriers (6) of grate elements in such a manner that the relative position between the rapid lining profile (8, 8', 8'') and transverse carriers (6) is fixed in the longitudinal direction of the rapid lining profile (8, 8', 8'') and/or perpendicularly thereto.

7. Ceiling formwork system according to claim 6,
**characterised in that**
the coupling portion (14) engages between transverse carriers (6) of adjacent grate elements.

8. Ceiling formwork system according to either claim 6 or 7,
**characterised in that**
the transverse carrier (6) can be released from the coupling portions (14) by means of a linear downward movement or a pivoting away.

9. Ceiling formwork system according to any one of the preceding claims,
**characterised in that**
the upper side of a mounted rapid lining profile (8, 8', 8'') is arranged above the plane in which the upper sides of the longitudinal carriers (4) extend.

10. Ceiling formwork system according to claim 9,
**characterised in that**
the spacing between the upper side of a mounted rapid lining profile (8, 8', 8'') and the upper sides of the longitudinal carriers (4) corresponds to the thickness of formwork panels which can be mounted on the longitudinal carriers (4).

11. Ceiling formwork system according to any one of the preceding claims,
**characterised in that**
the lower sides of the rapid lining profile (8, 8', 8''), in particular with spacing from the coupling portions (14) according to claims 6 to 8, have at least one, preferably two connection element(s) (20) for connection to the upper ends of vertical supports (12).

12. Ceiling formwork system according to any one of the preceding claims,
**characterised in that**
transverse carriers (6) of two adjacent grate elements (2', 2''), which carriers are orientated in the longitudinal direction with each other, can be mounted on a head of a vertical support (10) with different spacings from each other.

13. Ceiling formwork system according to claim 12,
**characterised in that**,
at a first spacing, the spacing of the adjacent outermost longitudinal carriers (4) of the two grate elements (2', 2'') corresponds to the spacing of two longitudinal carriers of a grate element (2', 2'').

14. Ceiling formwork system according to either claim 12 or 13,
**characterised in that**,
at a second spacing, the spacing of the adjacent outermost longitudinal carriers (4) of the two grate elements (2', 2'') corresponds to the spacing of two longitudinal carriers (4) of a grate element (2', 2'') plus the width of the upper side of a rapid lining profile (8, 8', 8'').

## Revendications

1. Système de coffrage de plafonds, comprenant plusieurs éléments à entrelacs (2, 2', 2", 2'") constitués, respectivement, d'une pluralité de supports longitudinaux (4) s'étendant parallèlement les uns aux autres, et d'au moins un support transversal (6) qui peut être monté ou mis en applique sur des étais verticaux (10), et s'étend transversalement par rapport auxdits supports longitudinaux (4),
lesdits éléments à entrelacs permettant la formation d'une structure de grille prenant appui sur lesdits étais verticaux,
**caractérisé par le fait**
**que** le système de coffrage de plafonds est configuré de façon telle qu'au moins deux éléments à entrelacs (2, 2', 2", 2"'), voisins l'un de l'autre, puissent être montés avec un espacement mutuel tel qu'un profilé de coffrage rapide (8, 8', 8") dudit système de coffrage de plafonds puisse être inséré de haut en bas, entre des éléments à entrelacs (2, 2', 2", 2"') ainsi montés, lorsque la structure de grille est en appui sur des étais verticaux (10), sachant que ledit profilé de coffrage rapide (8, 8', 8") peut prendre appui en partie basse et peut demeurer sur le site d'utilisation, après la dépose des supports longitudinaux (4) et des supports transversaux (6), pour continuer de procurer un appui à une peau de coffrage, à des blocs creux ou à des caissons.

2. Système de coffrage de plafonds, selon la revendication 1,
**caractérisé par le fait**
**que** le profilé de coffrage rapide (8, 8', 8") présente une longueur correspondant à celle des supports longitudinaux (4) des éléments à entrelacs (2, 2', 2", 2'"), sa longueur étant notamment supérieure d'environ jusqu'à 5 cm, de préférence d'approximativement 2 cm, à celle desdits supports longitudinaux (4) desdits éléments à entrelacs (2, 2', 2", 2'").

3. Système de coffrage de plafonds, selon l'une des revendications précédentes,
**caractérisé par le fait**
**que** les supports transversaux (6) font saillie, par leurs extrémités, au-delà des supports longitudinaux (4) qui y sont reliés.

4. Système de coffrage de plafonds, selon l'une des revendications précédentes,
**caractérisé par le fait**
**que** le profilé de coffrage rapide (8, 8', 8") peut prendre appui sur des supports transversaux (6) des éléments à entrelacs (2, 2', 2", 2'").

5. Système de coffrage de plafonds, selon la revendication 4,
**caractérisé par le fait**
**que** le profilé de coffrage rapide (8, 8', 8") peut prendre respectivement appui, au niveau de ses deux régions extrêmes, sur les extrémités de supports transversaux (6) d'éléments à entrelacs (2, 2', 2", 2"') voisins.

6. Système de coffrage de plafonds, selon l'une des revendications 4 ou 5,
**caractérisé par le fait**
**que** le profilé de coffrage rapide (8, 8', 8") est respectivement pourvu, à ses deux extrémités, d'une zone d'accouplement (14) qui dépasse au-delà de supports transversaux (6) d'éléments à entrelacs (2, 2', 2", 2"'), ou s'engage entre des supports transversaux (6) d'éléments à entrelacs, de manière à consigner rigidement l'emplacement relatif, entre ledit profilé de coffrage rapide (8, 8', 8") et des supports transversaux (6), dans la direction longitudinale dudit profilé de coffrage rapide (8, 8', 8") et/ou perpendiculairement à ce dernier.

7. Système de coffrage de plafonds, selon la revendication 6,
**caractérisé par le fait**
**que** la zone d'accouplement (14) s'engage entre des supports transversaux (6) d'éléments à entrelacs voisins.

8. Système de coffrage de plafonds, selon l'une des revendications 6 ou 7,
**caractérisé par le fait**
**que** des supports transversaux (6) peuvent être dissociés ou détachés d'avec les zones d'accouplement (14) par un mouvement linéaire descendant, ou par un pivotement vers le bas.

9. Système de coffrage de plafonds, selon l'une des revendications précédentes,
**caractérisé par le fait**
**que** la face supérieure d'un profilé de coffrage rapide (8, 8', 8"), à l'état monté, est située au-dessus du plan dans lequel s'étendent les faces supérieures des supports longitudinaux (4).

10. Système de coffrage de plafonds, selon la revendication 9,
**caractérisé par le fait**
**que** l'espacement entre la face supérieure d'un profilé de coffrage rapide (8, 8', 8"), à l'état monté, et les faces supérieures des supports longitudinaux (4), correspond à l'épaisseur de panneaux de coffrage pouvant être montés sur lesdits supports longitudinaux (4).

11. Système de coffrage de plafonds, selon l'une des revendications précédentes,
**caractérisé par le fait**
**que** les faces inférieures du profilé de coffrage rapide (8, 8', 8"), notamment distantes des zones d'accouplement (14) conformes aux revendications 6 à 8, présentent au moins un, de préférence deux élément(s) de liaison (20) dévolu(s) à une liaison avec les extrémités supérieures d'étais verticaux (12).

12. Système de coffrage de plafonds, selon l'une des revendications précédentes,
**caractérisé par le fait**
**que** des supports transversaux (6) de deux éléments à entrelacs (2', 2") voisins, alignés les uns avec les autres dans la direction longitudinale, peuvent être montés sur une tête d'un étai vertical (10) à des espacements mutuels différents.

13. Système de coffrage de plafonds, selon la revendication 12,
**caractérisé par le fait**
**que**, dans le cas d'un premier espacement, l'espacement des supports longitudinaux (4) des deux éléments à entrelacs (2', 2"), occupant des positions voisines et situés le plus à l'extérieur, correspond à l'espacement de deux supports longitudinaux d'un élément à entrelacs (2', 2").

14. Système de coffrage de plafonds, selon l'une des revendications 12 ou 13,
**caractérisé par le fait**
**que**, dans le cas d'un second espacement, l'espacement des supports longitudinaux (4) des deux éléments à entrelacs (2', 2"), occupant des positions voisines et situés le plus à l'extérieur, correspond à l'espacement de deux supports longitudinaux (4) d'un élément à entrelacs (2', 2"), augmenté de la largeur de la face supérieure d'un profilé de coffrage rapide (8, 8', 8").
